# EUROPÄISCHE PATENTSCHRIFT

(11) **EP 2 828 456 B1**
(45) Veröffentlichungstag und Bekanntmachung des Hinweises auf die Patenterteilung: **08.05.2019**
(21) Anmeldenummer: 13718089.9
(22) Anmeldetag: 16.03.2013
(51) Int. Cl.: E05B 15/00, E05B 79/10, E05B 15/04

(54) **KRAFTFAHRZEUGTÜRVERSCHLUSS**
MOTOR VEHICLE DOOR LOCK
VERROUILLAGE DE PORTIÈRE DE VÉHICULE AUTOMOBILE

(30) Priorität: 20.03.2012 DE 202012002853 U
(43) Veröffentlichungstag der Anmeldung: 28.01.2015
(73) Patentinhaber: Kiekert Aktiengesellschaft, 42579 Heiligenhaus (DE)
(72) Erfinder: BENDEL, Thorsten, 46149 Oberhausen (DE); TÖPFER, Claus, 71063 Sindelfingen (DE)
(86) Internationale Anmeldenummer: PCT/DE2013/000151
(87) Internationale Veröffentlichungsnummer: WO 2013/139324

(56) Entgegenhaltungen:
- EP-A1- 0 542 334
- EP-A2- 1 188 891
- WO-A1-98/07941
- DE-A1- 2 553 901
- DE-A1-102004 062 758
- GB-A- 820 352
- JP-A- H07 145 682
- US-A- 1 552 988

## Beschreibung

Die Erfindung betrifft einen Kraftfahrzeugtürverschluss, mit einem Betätigungs-/Verriegelungshebelwerk mit einem ersten Hebel und einem zweiten Hebel, wobei beide Hebel miteinander in wenigstens zwei verschiedenen Relativpositionen miteinander koppelbar sind, wobei zumindest der eine erste Hebel eine angeschlossene Rastfeder zur Wechselwirkung mit wenigstens einer Rastkontur am anderen zweiten Hebel aufweist.

Im Stand der Technik nach der DE 23 55 556 A wird bei einem Kraftfahrzeugtürverschluss mit einem Gesperre gearbeitet, welches eine Zangenfalle mit zwei Fallenarmen aufweist. Die beiden Fallenarme sind jeweils auf Bolzen gelagert. Außerdem ist eine Feder vorgesehen, die sich über die beiden Bolzen der Fallenarme abstützt.

Beim gattungsbildenden Stand der Technik nach der DE 89 16 180 U1 sind zwei Hebel, nämlich ein Kupplungshebel und ein Betätigungshebel miteinander koppelbar, und zwar in verschiedenen Relativpositionen. Eine Relativposition korrespondiert zum eingekuppelten Zustand, während eine andere Relativposition zum ausgekuppelten Zustand gehört. Das hat sich prinzipiell bewährt. Allerdings ist die bekannte Lösung kinematisch recht aufwändig gestaltet und für andere Anwendungen kaum geeignet. Denn der Wechsel der Kupplungsstellung wird durch eine Doppelhubbetätigung erreicht.

Aus der WO 98/07941 A1 ist beispielsweise ein Kraftfahrzeugtürverschluss mit einem Betätigungs-/Verriegelungshebelwerk mit einem ersten Hebel und einem zweiten Hebel, wobei beide Hebel miteinander in wenigstens zwei verschiedenen Relativpositionen miteinander koppelbar sind, und mit einer Rastfeder, die

Bei Kraftfahrzeugtürverschlüssen neuerer Bauart, die mit einer sogenannten Schnellentriegelungsfunktion ausgerüstet sind, sorgt diese Schnellentriegelungsfunktion dafür, dass der eigentliche und motorisch durchgeführte Entriegelungsvorgang gleichsam abgekürzt wird, beispielsweise im Zuge der sogenannten "keyless entry"-Funktion. Dazu sind spezielle Stelloperationen erforderlich, mit deren Hilfe die Betätigungshebelkette unmittelbar in den entriegelten Zustand überführt wird, bzw. eine zuvor unterbrochene mechanische Verbindung zum Auslösehebel hergestellt wird (vgl. DE 10 2005 043 227 B3). Das hat sich grundsätzlich bewährt, ist allerdings im Hinblick auf die eingesetzte Kopplung zwischen den in die Schnellentriegelung eingebundenen Hebeln verbesserungsbedürftig. Tatsächlich besteht nämlich die grundsätzliche Möglichkeit oder sogar Gefahr, dass zwei bei diesem Vorgang gekoppelte Hebel in ihrer Relativposition zueinander nicht exakt ausgerichtet sind, so dass Funktionsstörungen beobachtet werden. Hier will die Erfindung insgesamt Abhilfe schaffen.

Der Erfindung liegt das technische Problem zugrunde, einen derartigen Kraftfahrzeugtürverschluss so weiterzuentwickeln, dass die Kopplung der beiden Hebel funktionsgerecht erfolgt und insbesondere die eingenommenen Relativpositionen sicher und reproduzierbar eingestellt und beibehalten werden.

Zur Lösung dieser technischen Problemstellung ist ein gattungsgemäßer Kraftfahrzeugtürverschluss im Rahmen der Erfindung dadurch gekennzeichnet, dass die Rastfeder an den ersten Hebel angeformt ist. In diesem Zusammenhang ist es möglich, dass die Rastfeder und der erste Hebel ein einstückiges Bauteil bilden und definieren.

In sämtlichen Fällen sorgt der erste Hebel mit der angeformten Rastfeder dafür, dass mit Hilfe der Rastfeder der zweite andere Hebel beaufschlagt wird.

Aus diesem Grund ist der erste Hebel mit der Rastfeder meistens als Fixhebel ausgelegt. Demgegenüber handelt es sich bei dem zweiten Hebel mit der Rastkontur um einen gegenüber dem Fixhebel in verschiedenen Rastpositionen ausrichtbaren Rasthebel. Das heißt, der Fixhebel behält regelmäßig seine Position bei, wohingegen der Rasthebel gegenüber dem Fixhebel und gegen die Kraft der Rastfeder in die verschiedenen Rastpositionen ausrichtbar ausgebildet ist. Meistens sind wenigstens zwei Rastpositionen realisierbar. Nach vorteilhafter Ausgestaltung können sogar auch drei oder mehr Rastpositionen definiert werden.

Um dies im Detail zu realisieren, können die Rastfeder und der Rasthebel ebenengleich zueinander angeordnet sein, wobei die von der Rastfeder aufgebaute Federkraft also in Richtung der Ebene des mit der Rastfeder beaufschlagten Rasthebels wirkt.

Genau so gut ist es aber auch möglich und denkbar, dass die Rastfeder und der Rasthebel ebenenverschieden zueinander angeordnet sind. In diesem Fall beschreiben die Rastfeder und der Rasthebel also verschiedene und regelmäßig winklig zueinander angeordnete Ebenen. Meistens hat es sich in diesem Zusammenhang bewährt, wenn die Rastfeder und der Rasthebel senkrecht zueinander angeordnet sind. Das heißt, in diesem Fall übt die Rastfeder eine Federkraft aus, die senkrecht im Vergleich zur vom Rasthebel aufgespannten Ebene ausgerichtet ist.

Eine besonders kostengünstige und funktionsgerechte Lösung ist dadurch gekennzeichnet, dass der Rasthebel auf dem Fixierhebel in einer Drehachse gelagert ist. Die Rastfeder ist im Bereich der Drehachse angeordnet. In diesem Fall sorgt die Rastfeder bei einer ebenengleichen Anordnung zwischen der Rastfeder und dem Rasthebel dafür, dass die Rastfeder den Rasthebe mit einer senkrechten Kraft zur Axialrichtung der Drehachse beaufschlagt. Demgegenüber korrespondiert die ebenenverschiedene Anordnung von Rastfeder und Rasthebel, insbesondere ihre senkrechte Anordnung zueinander dazu, dass die Rastfeder den Rasthebel mit einer Axialkraft beaufschlagt. In diesem Fall wirkt die von der Rastfeder aufgebaute Federkraft also in Axialrichtung der Drehachse. Grundsätzlich können die Axialkraft sowie die senkrechte Kraft zur Axialrichtung der Drehachse aber auch zugleich am Rasthebel angreifen.

Bei der Rastfeder handelt es sich nach einer bevorzugten Ausführungsform um eine Blattfeder. In diesem Fall ist der eine erste Hebel bzw. Fixhebel meistens im Querschnitt L-förmig ausgelegt, wobei die Rastfeder an einem L-Schenkel ausgebildet ist. Dadurch lassen sich der eine erste Hebel bzw. Fixhebel und die Rastfeder gleichsam in einem Zug herstellen, was besonders kostengünstig ist.

Bei der Rastkontur mag es sich um eine die Blattfeder zumindest teilweise aufnehmende Rastausnehmung handeln. In diesem Fall stellt die Rastausnehmung meistens zugleich einen Anschlag zur Verfügung. Dieser Anschlag markiert eine erste Rastposition. Darüber hinaus mag noch wenigstens ein weiterer zweiter Anschlag realisiert sein, der zu einer weiteren Rastposition des Rasthebels gegenüber dem Fixhebel korrespondiert.

Darüber hinaus liegt es im Rahmen der Erfindung, wenn der Rasthebel zur Einnahme von wenigstens drei verschiedenen Rastpositionen eingerichtet ist. In diesem Zusammenhang hat es sich bewährt, wenn die Rastfeder und der Rasthebel ebenengleich zueinander angeordnet sind. Denn hierdurch besteht die Möglichkeit, die an einem L-Schenkel des Fixhebels ausgebildete Blattfeder bzw. Rastfeder mit einer polygonartigen Kontur endseitig des Rasthebels wechselwirken zu lassen. Je nach Anzahl der Kanten dieser polygonartigen Kontur bzw. Polygonstruktur lasse sich theoretisch beliebig viele Rastpositionen des Rasthebels gegenüber dem Fixhebel darstellen. Dabei korrespondiert jede Rastposition dazu, dass die Blattfeder in Anlage mit einer Kante an der Polygonstruktur kommt. - Prinzipiell lässt sich diese Polygonstruktur natürlich auch mit einem Federring als Rastfeder kombinieren. In diesem Fall ist es denkbar, dass der Federring mit die Polygonstruktur übergreifenden Axialstegen ausgerüstet ist und jede Rastposition dazu korrespondiert, dass die Polygonstruktur gegenüber den sie fingerartig übergreifenden Axialstegen gleichsam weitergedreht wird.

Sofern zwei oder mehr Rastpositionen seitens des Rasthebels gegenüber dem Fixhebel eingenommen werden hat es sich bewährt, wenn wenigstens eine der Rastpositionen einzig und allein mittels der Rastfeder fixierbar ist. Das heißt, in diesem Fall wird die Rastposition durch die Wechselwirkung zwischen der Rastfeder und der Rastkontur alleine - ohne zusätzlichen Anschlag - definiert.

Zumindest eine Rastposition der mehreren Rastpositionen ist dagegen mittels der Rastfeder und zusätzlich mit Hilfe eines Anschlages fixierbar. In diesem Fall sorgen einerseits die Wechselwirkung zwischen der Rastfeder und der Anschlagkontur und andererseits dem Anschlag und dem Rasthebel insgesamt dafür, dass der Rasthebel die betreffende Rastposition einnimmt. Grundsätzlich ist es natürlich auch denkbar, dass sämtliche Rastpositionen des Rasthebels gegenüber dem Fixhebel einzig mit Hilfe der Rastfeder fixierbar sind. Ebenso lassen sich genauso gut sämtliche Rastpositionen nur dadurch definieren, dass sowohl die Rastfeder als auch der jeweils zugehörige Anschlag dafür sorgen, dass der Rasthebel gegenüber dem Fixhebel seine gewünschte Rastposition einnimmt.

Bei dem Rasthebel handelt es sich bevorzugt um einen Entriegelungshebel und insbesondere einen Schnellentriegelungshebel. In diesem Fall mag der Rasthebel Bestandteil einer Entriegelungshebelkette sein. Dagegen gehört der Fixhebel typischerweise zum Betätigungshebelwerk. Zur Realisierung der Schnellentriegelungsfunktion wird der Rasthebel gegenüber einer ersten Rastposition bzw. Grundposition in eine Auslenkposition bzw. zweite Rastposition geschwenkt. Das kann motorisch oder manuell geschehen. Als Folge der Einnahme dieser Auslenkposition seitens des Schnellentriegelungshebels bzw. Rasthebels lässt sich beispielsweise über die Betätigungshebelkette unmittelbar ein ein Gesperre beaufschlagenden Auslösehebel auslenken, so dass das Gesperre nahezu verzögerungsfrei geöffnet wird. Das alles gelingt schnell und funktionssicher sowie reproduzierbar, weil die Grundposition und Auslenkposition des Rasthebels bzw. Schnellentriegelungshebels durch die Wechselwirkung mit der Rastfeder einwandfrei und reproduzierbar eingenommen werden. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: einen erfindungsgemäßen Kraftfahrzeugtürverschluss,
- Fig. 2: den Gegenstand nach Fig. 1 im Schnitt entlang einer Linie A-A,
- Fig. 3: eine abgewandelte Ausführungsform der Fig. 1 in vergrößerter Darstellung,
- Fig. 4: eine Variante des Kraftfahrzeugtürverschlusses, die keinen Teil der Erfindung bildet, im Längsschnitt und

- Fig. 5: die Variante nach Fig. 4 in Aufsicht.

In den Figuren ist ein Kraftfahrzeugtürverschluss dargestellt, der über ein Betätigungshebelwerk 1 und ein Entriegelungshebelwerk 2 verfügt. Exemplarisch sind von dem Betätigungshebelwerk 1 lediglich ein erster Hebel bzw. Fixhebel 1 dargestellt, wohingegen das Verriegelungshebelwerk 2 ebenfalls nur durch einen zweiten Hebel 2 repräsentiert wird. In der tatsächlichen und nicht näher dargestellten Einbausituation gehören zum Betätigungshebelwerk 1 ebenso wie zum Verriegelungshebelwerk 2 noch weitere nicht näher identifizierte Hebel, auf die es im vorliegenden Fall nicht näher ankommt.

Wie üblich steht das Betätigungshebelwerk 1 typischerweise mit einer Handhabe, beispielsweise einem Innentürgriff und/oder Außentürgriff in mechanischer Verbindung. Eine Beaufschlagung der Handhabe zum Öffnen einer zum dargestellten Kraftfahrzeugtürverschluss gehörigen Kraftfahrzeugtür korrespondiert dazu, dass der erste Hebel bzw. Fixhebel 1 um eine zugehörige Drehachse 3 in der Darstellung nach Fig. 1 im Gegenuhrzeigersinn verschwenkt wird, wie ein Pfeil andeutet. Bei diesen Schwenkbewegungen erreicht der auf dem Fixhebel 1 in der Drehachse 3 gelagerte Rasthebel 2 einen lediglich angedeuteten Auslösehebel 4 nicht.

Nimmt dagegen der Rasthebel 2 im Vergleich zu seiner durchgezogenen ersten Rastposition bzw. Grundposition im Vergleich zum Fixhebel 1 seine Auslenkposition bzw. zweite Rastposition ein, die strichpunktiert dargestellt ist, so führt die bereits besprochene Schwenkbewegung des Fixhebels 1 mit Hilfe der Handhabe dazu, dass nun der Auslösehebel 4 beaufschlagt werden kann. Als Folge hiervon ist die Handhabe nunmehr in der Lage, über den Auslösehebel 4 ein nicht näher gezeigtes Gesperre zu öffnen. Tatsächlich arbeitet der Auslösehebel 4 auf eine nicht gezeigte Sperrklinke und hebt diese von einer Drehfalle ab. Die Drehfalle öffnet sich federunterstützt und gibt einen zuvor gefangenen Schließbolzen frei. Als Folge hiervon lässt sich die Kraftfahrzeugtür unmittelbar öffnen.

Der beschriebene Vorgang korrespondiert zu einer Schnellentriegelung, welche manuell und/oder motorisch dadurch erreicht wird, dass der Rasthebel 2 im Beispielfall von der durchgezogen dargestellten Grundposition in seine strichpunktiert gezeichnete Auslenkposition überführt wird. Tatsächlich sind beide Hebel 1, 2 miteinander in wenigstens zwei verschiedenen Relativpositionen, der Grundposition und der Auslenkposition wie beschrieben, miteinander gekoppelt. Diese Kopplung ist eine Rastkopplung. Denn der erste Hebel bzw. Fixhebel 1 ist mit einer angeschlossenen Rastfeder 5 ausgerüstet. Die Rastfeder 5 ist zur Wechselwirkung mit wenigstens einer Rastkontur 6 am anderen zweiten Hebel bzw. Rasthebel 2 eingerichtet. Die Rastfeder 5 ist an den ersten Hebel bzw. Fixhebel 1 angeformt. Tatsächlich bilden die Rastfeder 5 und der erste Hebel 1 ein einstückiges Bauteil.

Anhand der zugehörigen Schnittdarstellung in Fig. 2 erkennt man ergänzend, dass der Fixhebel 1 in Verbindung mit der einstückig ausgebildeten Rastfeder 5 einen insgesamt L-förmigen Hebel 1, 5 im Querschnitt bildet. Dabei definiert der Fixhebel 1 den längeren L-Schenkel, wohingegen die Rastfeder 5 am kürzeren L-Schenkel ausgebildet ist. Auf diese Weise lassen sich der Fixhebel 1 und die Rastfeder 5 gemeinsam und in einem Zug herstellen. Das hält die Kosten gering. Außerdem ist die Rastfeder 5 in diesem Fall als Blattfeder 5 ausgebildet.

Man erkennt, dass die Rastfeder 5 und der Rasthebel 2 in dem dargestellten Beispiel nach den Fig. 1 bis 3 ebenengleich zueinander angeordnet sind. Das heißt, die von der Rastfeder 5 aufgebaute Federkraft F wirkt in Richtung der vom Rasthebel 2 aufgespannten Ebene. Das deutet die Fig. 1 durch einen entsprechenden Kraftpfeil F für die von der Rastfeder 5 aufgebaute Federkraft F an.

Zu der Rastfeder bzw. Blattfeder 5 korrespondiert die bereits angesprochene Rastkontur 6 am Rasthebel 2. Im Ausführungsbeispiel nach den Fig. 1 bis 3 ist die Rastfeder 5 bzw. Blattfeder 5 im Querschnitt rechteckförmig gestaltet, so dass die Kontur 6 ebenfalls über eine rechteckige Gestalt verfügt. Dadurch bildet die Rastkontur 6 zugleich einen Anschlag 7 für das vordere Ende der Blattfeder 5 aus.

Mit Hilfe des Anschlages 7 wird in Verbindung mit der Wechselwirkung zwischen der Rastfeder 5 und dem Rasthebel 2 die erste Rastposition bzw. die durchgezogen in der Fig. 1 dargestellte Grundposition des Rasthebels 2 gegenüber dem Fixhebel 1 definiert. Wenn nun aus dieser Stellung heraus der Rasthebel 2 in die strichpunktiert dargestellte Auslenkposition mit den zuvor bereits geschilderten Auswirkungen verschwenkt wird, so steht ein weiterer Anschlag 8 zur Verfügung, welcher erneut in Verbindung mit der Wechselwirkung zwischen der Rastfeder 5 und der Rastkontur 6 für die definierte Einnahme der Auslenkposition des Rasthebels 2 sorgt. Der Anschlag 8 ist - wie die Rastfeder 5 - an den Fixhebel 1 (einstückig) angeformt. Dadurch gelingt die Herstellung besonders einfach und schnell. Denn für die letztendliche Funktionsweise reicht es lediglich aus, den Fixhebel 1 zusammen mit der abgekanteten Rastfeder 5 sowie dem abgekanteten und ebenfalls angeschlossenen Anschlag 8 zu definieren und dann lediglich den Rasthebel 2 mit Hilfe der Drehachse 3 schwenkbar an den Fixhebel 1 anzuschließen.

Anhand der Fig. 3 wird deutlich, dass der Rasthebel 2 nicht nur zur Einnahme der beiden in der Fig. 1 gezeigten Rastpositionen, nämlich der Grundposition und der Auslenkposition, eingerichtet und geeignet ist. Vielmehr kann der Rasthebel 2 auch drei oder mehr verschiedene Rastpositionen einnehmen. Zu diesem Zweck verfügt der Rasthebel 2 bei der Variante nach Fig. 3 über eine Polygonkontur 9 mit mehreren Kanten 10 im Bereich seines drehachsenseitigen Endes.

Je nach Anzahl der Kanten 10 bei der Polygonkontur 9 lassen sich drei, vier oder noch mehr verschiedene Rastpositionen des Rasthebels 2 gegenüber dem Fixhebel 1 darstellen und einrichten. Dabei korrespondiert jede Rastposition im Beispielfall dazu, dass der Rasthebel 2 einzig mit Hilfe der Rastfeder 5 fixiert wird. D. h., es kommen keine zusätzlichen Anschläge zum Einsatz, obwohl dies natürlich möglich ist und von der Erfindung umfasst wird. Bei der beschriebenen Variante nach den Fig. 1 bis 3 sind die Rastfeder 5 und der Rasthebel 2 wie erläutert ebenengleich zueinander angeordnet. Dabei ist die Auslegung so getroffen, dass die Rastfeder 5 den Rasthebel 2 mit der Kraft bzw. Federkraft F beaufschlagt, die senkrecht zur Axialrichtung der Drehachse 3 verläuft, wie die Fig. 1 andeutet. Folglich kann der Rasthebel 2 eine Schaltfunktion übernehmen, lässt sich nämlich manuell oder motorisch von der durchgezogen dargestellten Grundposition nach Fig. 1 in die strichpunktiert gezeichnete Auslenkposition wie beschrieben bewegen, und zurück.

Die Variante nach den Fig. 4 und 5, die keinen Teil der Erfindung bildet, arbeitet prinzipiell genau so, wie bereits mit Bezug zu den Fig. 1 bis 3 dargelegt. Der hauptsächliche Unterschied gegenüber der Variante nach den Fig. 1 bis 3 besteht darin, dass bei der Variante nach den Fig. 4 und 5 die Rastfeder 5 und der Rasthebel 2 winklig zueinander angeordnet sind. Tatsächlich baut die in vorliegendem Fall als Federring 5 ausgelegte Rastfeder 5 eine Federkraft F auf, die senkrecht im Vergleich zur vom Rasthebel 2 aufgespannten Ebene verläuft. Im Übrigen ist die Rastfeder 5 bei der Variante nach den Fig. 4 und 5 auch nicht an den Fixhebel 1 angeformt, sondern mit dem Fixhebel 1 verbunden, nämlich über die Drehachse 3. Tatsächlich ist die Auslegung so getroffen, dass die Drehachse 3 bei der Variante nach den Fig. 4 und 5 als mit dem Federring 5 belastete Verbindungsachse zur drehbaren Lagerung des Rasthebels 2 auf dem Fixhebel 1 ausgebildet ist.

Die Rastfeder bzw. der Federring 5 sorgt dafür, dass der Rasthebel 2 in Axialrichtung der Drehachse 3 mit der von ihr aufgebauten Federkraft F beaufschlagt wird. In diesem Fall sorgt die Rastfeder 5 also für eine Axialkraft, die auf den Rasthebel 2 in der Fig. 4 angedeuteten Art und Weise arbeitet. Ein Wechsel der verschiedenen Rastpositionen des Rasthebels 2 gegenüber dem Fixhebel 1 setzt voraus, dass der Rasthebel 2 mit einer Schaltkraft Fₛ beaufschlagt wird, die im Rahmen der Darstellung nach Fig. 4 an seinem einem Vorsprung 11 entgegengesetzten Ende angreift. Tatsächlich wechselwirkt der Vorsprung 11 am Rasthebel 2 erneut mit einer Anschlagkante 6 am Fixhebel 1. Ausweislich der Fig. 5 finden sich zwei gegenüberliegende Anschlagkanten 6, die an jeweiligen Längskanten des längs erstreckten Fixhebels 1 ausgebildet sind.

Damit der Rasthebel 2 von seiner einen in Fig. 5 dargestellten durchgezogenen Position bzw. ersten Rastposition in die strichpunktierte Position bzw. zweite Rastposition überführt werden kann, muss der Rasthebel 2 mit der Schaltkraft Fₛ an dem dem Vorsprung 11 gegenüberliegenden Ende beaufschlagt werden, so dass der Vorsprung 11 gleichsam über den Fixhebel 1 "gehoben" wird und dann an der anderen gegenüberliegenden Anschlagkante 6 zur Anlage kommt oder kommen kann. In diesem Fall lassen sich wenigstens zwei Rastpositionen wie in Fig. 5 darstellt, definieren. Selbstverständlich sind auch mehr als zwei Rastpositionen denkbar.

Anhand der Fig. 5 wird deutlich, dass der in der strichpunktiert dargestellten Auslenkposition dargestellte Rasthebel 2 erneut in der Lage ist, den Auslösehebel 4 beaufschlagen zu können. Das gelingt dann nicht, wenn sich der Rasthebel 2 in der durchgezogen gezeichneten Grundposition befindet. Auf diese Weise lässt sich erneut eine Schnellentriegelungsfunktion realisieren, wie sie bereits mit Bezug zur Variante nach den Fig. 1 bis 3 im Detail erläutert wurde. Hierauf ist die Erfindung selbstverständlich nicht eingeschränkt, weil es grundsätzlich um die Wechselwirkung der beiden Hebel 1, 2 - ungeachtet ihrer Funktion - ankommt.

## Patentansprüche

1. Kraftfahrzeugtürverschluss, mit einem Betätigungs-/Verriegelungshebelwerk (1, 2) mit einem ersten Hebel (1) und einem zweiten Hebel (2), wobei beide Hebel (1, 2) miteinander in wenigstens zwei verschiedenen Relativpositionen koppelbar sind, wobei zumindest der eine erste Hebel (1) eine angeschlossene Rastfeder (5) zur Wechselwirkung mit wenigstens einer Rastkontur (6) am anderen zweiten Hebel (2) aufweist, **dadurch gekennzeichnet, dass** die Rastfeder (5) an den ersten Hebel (1) angeformt ist.

2. Kraftfahrzeugtürverschluss nach Anspruch 1, **dadurch gekennzeichnet, dass** der erste Hebel (1) mit der Rastfeder (5) als Fixhebel (1) und der zweite Hebel (2) mit der Rastkontur (6) als gegenüber dem Fixhebel (1) in verschiedenen Rastpositionen ausrichtbarer Rasthebel (2) ausgebildet ist, wobei der Rasthebel (2) gegenüber dem Fixhebel (1) in verschiedenen Rastpositionen ausrichtbar ist.

3. Kraftfahrzeugtürverschluss nach einem der Ansprüche 1 bis 2, **dadurch gekennzeichnet, dass** die Rastfeder (5) und der Rasthebel (2) ebenengleich zueinander angeordnet sind, wobei die von der Rastfeder (5) aufgebaute Federkraft also in Richtung der Ebene des mit der Rastfeder (5) beaufschlagten Rasthebels (2) wirkt.

4. Kraftfahrzeugtürverschluss nach einem der Ansprüche 1 bis 2, **dadurch gekennzeichnet, dass** die Rastfeder (5) und der Rasthebel (2) ebenenverschieden zueinander angeordnet sind, wobei die Rastfeder (5) und der Rasthebel (2) also verschiedene und regelmäßig winklig zueinander angeordnete Ebenen beschreiben.

5. Kraftfahrzeugtürverschluss nach Anspruch 4, **dadurch gekennzeichnet, dass** die Rastfeder (5) und der Rasthebel (2) senkrecht zueinander angeordnet sind, wobei die Rastfeder (5) also eine Federkraft ausübt, die senkrecht im Vergleich zur vom Rasthebel (2) aufgespannten Ebene ausgerichtet ist.

6. Kraftfahrzeugtürverschluss nach einem der Ansprüche 1 | bis 5, **dadurch gekennzeichnet, dass** der Rasthebel (2) auf dem Fixhebel (1) in einer Drehachse (3) gelagert ist.

7. Kraftfahrzeugtürverschluss nach Anspruch 6, **dadurch gekennzeichnet, dass** die Rastfeder (5) im Bereich der Drehachse (3) angeordnet ist.

8. Kraftfahrzeugtürverschluss nach Anspruch 6 oder 7, **dadurch gekennzeichnet, dass** die Rastfeder (5) den Rasthebel (2) mit einer Axialkraft (F) und/oder senkrechten Kraft (F) zur Axialrichtung der Drehachse (3) beaufschlagt.

9. Kraftfahrzeugtürverschluss nach einem der Ansprüche 1 bis 8, **dadurch gekennzeichnet, dass** die Rastfeder (5) als Blattfeder (5) und die Rastkontur (6) als die Blattfeder (5) zumindest teilweise aufnehmende Rastausnehmung (6) ausgebildet ist.

10. Kraftfahrzeugtürverschluss nach einem der Ansprüche 1 bis 9, **dadurch gekennzeichnet, dass** der Rasthebel (2) zur Einnahme von wenigstens drei verschiedenen Rastpositionen eingerichtet ist.

11. Kraftfahrzeugtürverschluss nach einem der Ansprüche 1 bis 10, **dadurch gekennzeichnet, dass** der Rasthebel (2) in wenigstens einer der Rastpositionen einzig mittels der Rastfeder (5) fixierbar ist.

12. Kraftfahrzeugtürverschluss nach einem der Ansprüche 1 bis 11, **dadurch gekennzeichnet, dass** der Rasthebel (2) in zumindest einer Rastposition mittels der Rastfeder (5) und zusätzlich mit Hilfe eines Anschlages (7, 8) fixierbar ist.

13. Kraftfahrzeugtürverschluss nach einem der Ansprüche 1 bis 12, **dadurch gekennzeichnet, dass** der Rasthebel (2) als Entriegelungshebel und insbesondere Schnellentriegelungshebel ausgebildet ist.

## Claims

1. Motor vehicle door lock, comprising an actuating / locking lever mechanism (1, 2) with a first lever (1) and a second lever (2), wherein both levers (1, 2) can be coupled together in at least two different relative positions, wherein at least the one first lever (1) has a connected latch spring (5) for interaction with at least one ratchet contour (6) on the other second lever (2), **characterized in that** the latch spring (5) is integrally formed on the first lever (1).

2. Motor vehicle door lock according to claim 1, **characterized in that** the first lever (1) with the latch spring (5) is designed as a fixed lever (1) and the second lever (2) with the ratchet contour (6) as a ratchet lever (2) alignable in different locking positions compared to the fixed lever (1), wherein the ratchet lever (2) relative to the fixed lever (1) can be positioned in different ratchet positions.

3. Motor vehicle door lock according to one of claims 1 to 2, **characterized in that** the latch spring (5) and the ratchet lever (2) are arranged level with each other, wherein the spring force generated by the latch spring (5) thus is active in the direction of the plane of the ratchet lever (2) equipped with the latch spring (5).

4. Motor vehicle door lock according to one of claims 1 to 2, **characterized in that** the latch spring (5) and the ratchet lever (2) are arranged in planes different from each other, whereby the latch spring (5) and the ratchet lever (2) thus describe planes that are different and regularly arranged at an angle to each other.

5. Motor vehicle door lock according to claim 4, **characterized in that** the latch spring (5) and the ratchet lever (2) are arranged perpendicular to each other, wherein the latch spring (5) thus exerts a spring force, which is aligned perpendicular to the plane defined by the ratchet lever (2).

6. Motor vehicle door lock according to one of claims 1 to 5, **characterized in that** the ratchet lever (2) is mounted on the fixed lever (1) in a rotation axis (3).

7. Motor vehicle door lock according to claim 6, **characterized in that** the latch spring (5) is arranged in the region of the axis of rotation (3).

8. Motor vehicle door lock according to claim 6 or 7, **characterized in that** the latch spring (5) acts on the ratchet lever (2) with an axial force (F) and / or vertical force (F) to the axial direction of the rotation axis (3).

9. Motor vehicle door lock according to one of claims 1 to 8, **characterized in that** the latch spring (5) is designed as a leaf spring (5) and the ratchet contour (6) is designed as a ratchet recess (6) at least partially receiving the leaf spring (5).

10. Motor vehicle door lock according to one of claims 1 to 9, **characterized in that** the ratchet lever (2) is adapted to take at least three different ratchet positions.

11. Motor vehicle door lock according to one of claims 1 to 10, **characterized in that** the ratchet lever (2) is fixable in at least one of the ratchet positions solely by means of the latch spring (5).

12. Motor vehicle door lock according to one of claims 1 to 11, **characterized in that** the ratchet lever (2) is fixable in at least one ratchet position by means of the latch spring (5) and additionally by means of a stop (7, 8).

13. Motor vehicle door lock according to one of the claims 1 to 12, **characterized in that** the latch lever (2) is designed as an unbolting lever and especially as a quick-action unbolting lever.

## Revendications

1. Fermeture de porte de véhicule à moteur, comprenant un mécanisme à levier d'actionnement/de verrouillage (1, 2) avec un premier levier (1) et un deuxième levier (2), sachant que les deux leviers (1, 2) sont couplables l'un avec l'autre sur au moins deux positions relatives différentes, sachant qu'au moins le premier levier (1) présente un ressort de crantage (5) raccordé, ressort servant à l'interaction avec au moins un contour de crantage (6) sur le second levier (2), **caractérisée en ce que** le ressort de crantage (5) est modelé contre le premier levier (1).

2. Fermeture de porte de véhicule à moteur selon la revendication 1, **caractérisée en ce que** le premier levier (1) est configuré en levier fixe (1) avec le ressort de crantage (5) et que le deuxième levier (2) avec le contour de crantage (6) est configuré en levier de crantage (2) orientable sur différentes positions de crantage vis-à-vis du levier fixe (1), sachant que le levier de crantage (2) est orientable sur différentes positions de crantage par rapport au levier fixe (1).

3. Fermeture de porte de véhicule à moteur selon l'une des revendications 1 et 2, **caractérisée en ce que** le ressort de crantage (5) et le levier de crantage (2) sont disposés sur le même plan l'un par rapport à l'autre, sachant que la force développée par le ressort de crantage (5) agit dont en direction du plan du levier de crantage (2) mis sous la contrainte du ressort de crantage (5).

4. Fermeture de porte de véhicule à moteur selon l'une des revendications 1 et 2, **caractérisée en ce que** le ressort de crantage (5) et le levier de crantage (2) sont disposés sur des plans différents l'un par rapport à l'autre, sachant que le ressort de crantage (5) et le levier de crantage (2) décrivent donc des plans différents et disposés de façon régulière en angle l'un par rapport à l'autre.

5. Fermeture de porte de véhicule à moteur selon la revendication 4, **caractérisée en ce que** le ressort de crantage (5) et le levier de crantage (2) sont disposés verticalement l'un par rapport à l'autre, sachant que le ressort de crantage (5) exerce donc une force de ressort orientée verticalement comparée au plan sur lequel s'étend le levier de crantage (2).

6. Fermeture de porte de véhicule à moteur selon l'une des revendications 1 à 5, **caractérisée en ce que** le levier de crantage (2) est en appui dans un axe de rotation (3) sur le levier fixe (1).

7. Fermeture de porte de véhicule à moteur selon la revendication 6, **caractérisée en ce que** le ressort de crantage (5) est disposé dans la zone de l'axe de rotation (3).

8. Fermeture de porte de véhicule à moteur selon la revendication 6 ou 7, **caractérisée en ce que** le ressort de crantage (5) applique au levier de crantage (2) une force axiale (F) et/ou une force verticale (F) par rapport à la direction axiale de l'axe de rotation (3).

9. Fermeture de porte de véhicule à moteur selon l'une des revendications 1 à 8, **caractérisée en ce que** le ressort de crantage (5) est configuré en ressort à lame (5) et que le contour de crantage (6) est configuré sous forme d'évidement de crantage (6) recevant au moins en partie le ressort à lame (5).

10. Fermeture de porte de véhicule à moteur selon l'une des revendications 1 à 9, **caractérisée en ce que** le levier de crantage (2) est configuré pour occuper au moins trois positions de crantage différentes.

11. Fermeture de porte de véhicule à moteur selon l'une des revendications 1 à 10, **caractérisée en ce que** le levier de crantage (2) est immobilisable sur au moins l'une des positions de crantage uniquement au moyen du ressort de crantage (5).

12. Fermeture de porte de véhicule à moteur selon l'une des revendications 1 à 11, **caractérisée en ce que** le levier de crantage (2) est immobilisable sur au moins une position de crantage au moyen du ressort de crantage (5) et en plus à l'aide d'une butée (7, 8).

13. Fermeture de porte de véhicule à moteur selon l'une des revendications 1 à 12, **caractérisée en ce que** le levier de crantage (2) est configuré comme un levier de déverrouillage et en particulier comme un levier de déverrouillage rapide.
